# EUROPÄISCHE PATENTSCHRIFT

(11) **EP 2 998 265 B1**
(45) Veröffentlichungstag und Bekanntmachung des Hinweises auf die Patenterteilung: **23.08.2017**
(21) Anmeldenummer: 15185654.9
(22) Anmeldetag: 17.09.2015
(51) Int. Cl.: B66F 9/08, B66F 9/12

(54) **LASTTEIL FÜR EIN FLURFÖRDERZEUG**
LOAD PART FOR AN INDUSTRIAL TRUCK
PARTIE DE CHARGEMENT POUR UN CHARIOT DE MANUTENTION

(30) Priorität: 19.09.2014 DE 102014113603
(43) Veröffentlichungstag der Anmeldung: 23.03.2016
(73) Patentinhaber: Jungheinrich Aktiengesellschaft, 22047 Hamburg (DE)
(72) Erfinder: Hofmann, Alexander, 22047 Hamburg (DE)
(74) Vertreter: Hauck Patentanwaltspartnerschaft mbB

(56) Entgegenhaltungen:
- DE-A1- 19 503 979
- DE-U1-212005 000 057
- US-A- 4 124 104

## Beschreibung

Die Erfindung bezieht sich auf ein Lastteil für ein Flurförderzeug nach dem Oberbegriff des Patentanspruchs 1.

Üblicherweise besteht das Lastteil eines Flurförderzeugs aus einer Lastgabel und einem Lastschlitten, an dem die Lastgabel angebracht ist. Der Lastschlitten weist Führungsrollen auf, die in einem Mast des Hubgerüsts geführt sind. Normalerweise sind zwei Rollenpaare am Lastschlitten gelagert. DE 21 2005 000057 offenbart ein solches Lastteil für ein Flurförderzeug. Der Lastschlitten weist zumeist eine Frontplatte aus Stahl auf, an die Schlittenstege angeschweißt sind, an die ihrerseits die Rollenbolzen angeschweißt sind. Diese Konstruktion besteht somit aus drei Einzelteilen, wobei die aus Stegen und Rollenbolzen bestehenden Einzelteile als Schweißbaugruppe mit der Frontplatte verschweißt werden. Hierfür ist eine relativ komplex aufgebaute Schweißvorrichtung erforderlich. Ein weiterer Nachteil dieser Konstruktion ist die Gefahr von Ungenauigkeiten aufgrund eines Schweißverzuges.

Der Erfindung liegt die Aufgabe zugrunde, ein Lastteil für ein Flurförderzeug zu schaffen, dessen Lastschlitten weniger aufwendig präzise herstellbar ist und einen geringeren Materialverbrauch aufweist.

Diese Aufgabe wird durch die Merkmale des Patentanspruchs 1 gelöst.

Bei der Erfindung bildet der Rollenbolzen einen Endabschnitt eines ersten Schenkels eines winkelförmigen Formelements, dessen zweiter Schenkel mit einem Endabschnitt mit der Frontplatte verbunden ist. Dabei muss es sich nicht im strengen Sinne um ein Winkelelement handeln. Entscheidend ist, dass ein Endabschnitt des zweiten Schenkels stumpf gegen die Frontplatte gerichtet ist, während der Schenkelabschnitt mit dem Rollenbolzen mit seiner Achse sich im Winkel dazu z.B. annähernd parallel beabstandet zur Frontplatte erstreckt.

Der erfindungsgemäße Lastschlitten besteht daher nur aus zwei Teilen und führt daher zu einem geringeren Materialverbrauch. Auch die einzusetzende Schweißvorrichtung ist relativ unaufwendig und wenig kompliziert. Außerdem lässt sich mit Hilfe der Erfindung eine präzise Anbringung der Rollenbolzen vornehmen.

Vorteilhafte Ausgestaltungen der Erfindung sind in den Unteransprüchen angegeben.

Nach einer Ausgestaltung der Erfindung kann das Formteil geschmiedet oder gegossen sein oder aus Vollmaterial durch mechanische Bearbeitung gefertigt werden. Eine Befestigung an der Frontplatte kann durch Schweißen, Schrauben oder Nieten erfolgen.

Nach einer Ausgestaltung der Erfindung ist der Endabschnitt des zweiten Schenkels als Klotz ausgebildet, der annähernd passend in einer Ausnehmung der Frontplatte eingesetzt ist. Es ist denkbar, das Ende des zweiten Schenkels stumpf gegen die zugeordnete zugekehrte Fläche der Frontplatte anzusetzen und dort zu verschweißen. Die vorherige Ausformung einer Ausnehmung einer Platte ermöglicht eine präzise Anbringung des Rollenbolzens. Außerdem wird die Belastung der Schweißnaht reduziert.

Der Klotz kann einen kreisförmigen Querschnitt aufweisen, vorzugsweise ist jedoch eine polygonale Umfangsfläche vorgesehen, wobei die Kanten gerundet sind. Dadurch ist eine präzise Ausrichtung der Rollenbolzen möglich. Die Schweißnaht an der zugekehrten Fläche der Frontplatte ist um den zweiten Schenkel bzw. den Klotz herumgelegt.

Nach einer weiteren Ausgestaltung der Erfindung ist das Formteil mit dem Rollenbolzen einteilig geformt.

Nach einer anderen Ausgestaltung der Erfindung ist die den Rollenbolzen abgewandte Seite des zweiten Schenkels mit einer Schrägfläche versehen, derart, dass die Dicke des zweiten Schenkels in Richtung des ersten Schenkels stetig abnimmt. Dadurch ist bei einem Paar benachbarter Rollenbolzen der Zugang für die Schweißvorrichtung zum Legen der Schweißnaht um den zweiten Schenkel herum erleichtert. Die Schrägfläche sorgt ferner für einen geringeren Materialverbrauch und schafft schließlich Platz zwischen den Rollenbolzen für einen Hubzylinder. In der Schrägfläche kann eine Ausnehmung vorgesehen werden, die zum Halten beim Schweißen dient.

Nach einer anderen Ausgestaltung der Erfindung ist ein an den Rollenbolzen angrenzender Abschnitt des ersten Schenkels im Querschnitt kreisförmig und mit einem größeren Durchmesser versehen als der des Rollenbolzens. Der Übergang ist vorzugsweise stufenförmig.

Der Übergang zum ersten Schenkel auf der Seite des Rollenbolzens ist nach einer weiteren Ausgestaltung der Erfindung gerundet. Der zweite Schenkel ist im Querschnitt vorzugsweise teilkreisförmig.

Sind für zwei Rollenpaare vier Rollenbolzen vorgesehen, können diese identisch sein. Dies ist aber nicht obligatorisch. Damit ein besseres Abrollen ohne seitliche Reibung der Rollen am Mastprofil gewährleistet ist, haben zum Beispiel die oberen Rollenbolzen eine Neigung von der Gabel weg und die unteren eine Neigung zur Gabel hin. Diese Neigung kann vorzugsweise 2,5° betragen. Die Neigung kann durch unterschiedliche Ausfräsungen in der Frontplatte (Ausnehmungen) realisiert werden. Es ist aber auch möglich, zwei unterschiedliche Rollenbolzen zu verwenden und diese ohne Ausfräsungen in der Frontplatte diese zu verschweißen.

Die Erfindung soll nachfolgend anhand von Zeichnungen näher erläutert werden.
- Fig. 1: zeigt perspektivisch ein Lastteil nach dem Stand der Technik,
- Fig. 2: zeigt perspektivisch die Teile eines erfindungsgemäßen Lastschlittens vor dem Verschweißen,
- Fig. 3: zeigt perspektivisch den Lastschlitten als Schweißkonstruktion.

In Figur 1 ist ein Lastteil 10 für ein Flurförderzeug gezeigt mit zwei Gabelarmen 12, 13 einer Lastgabel. Die Gabelarme 12, 13 sind in bekannter Weise an einem Lastschlitten 14 angebracht, beispielsweise durch Verschweißen. Hierauf wird im Einzelnen nicht eingegangen. Der Lastschlitten 14 besteht aus einer Frontplatte 16, an die auf der Rückseite parallel beabstandete Stege 18 angeschweißt sind. An die Außenseiten der Stege sind jeweils zwei Rollenbolzen angeschweißt, von denen einer bei 20 gezeigt ist. Hierbei handelt es sich um eine Konstruktion nach dem Stand der Technik. Die Rollen, die auf den Rollenbolzen 20 gelagert sind, werden in einem Mast eines Hubgerüsts geführt (nicht gezeigt).

In den Figuren 2 und 3 ist eine Frontplatte 30 relativ ähnlich zu der nach Figur 1 dargestellt. Wie die Frontplatte 14 weist sie untere Ausnehmungen 32, 34 für die Verschweißung der Gabelarme 12, 13 auf. Im oberen Bereich der Frontplatte 30 sind zwei annähernd quadratische Ausnehmungen 34, 36 eingeformt. Ähnliche Ausnehmungen 38, 40 sind im unteren Bereich der Frontplatte 30 geformt.

In Figur 2 und 3 sind ferner vier winkelförmige Formelemente 42 gezeigt, die z.B. als einteilige Schmiedeteile geformt sind. Nachstehend werden nur die beiden unteren Elemente 42 mit Bezugszeichen versehen. Die oberen sind identisch aufgebaut, was aber nicht obligatorisch ist. Jedes Element 42 weist zwei Schenkel 44, 46 auf, die annähernd im rechten Winkel zueinander stehen. Der erste Schenkel 44 weist einen Rollenbolzen 48 als Endabschnitt auf, dessen Achse annähernd parallel und im Abstand zur Erstreckung der Frontplatte 30 verläuft. Der Rollenbolzen 48 geht stufenförmig in den angrenzenden im Querschnitt kreisförmigen Abschnitt 50 über. Auf der dem Rollenbolzen 48 zugekehrten Seite geht der erste Schenkel 50 über eine Rundung 52 in den zweiten Schenkel 46 über. Auf der dem Rollenbolzen 48 abgewandten Seite weist der zweite Schenkel eine Schrägfläche 54 auf. Bei einem Paar benachbarter Winkelelemente 42 konvergieren die Schrägflächen 54 zur Frontplatte 30 hin. Der Endabschnitt des zweiten Schenkels 46 der Formelemente 42 ist als Klotz geformt, dessen Umfangsfläche zur Umfangsfläche der Ausnehmungen 38 bzw. 40 passend ist. Mit dem Klotz 56, der sich gegenüber dem angrenzenden Abschnitt des zweiten Schenkels 46 stufenförmig erweitert, kann das Formelement passend in die Ausnehmung 38 bzw. 40 eingesetzt werden. Dies ist in Fig. 3 gezeigt.

Um den Klotz 52 herum wird dann an der zugekehrten Fläche der Frontplatte 30 die Schweißnaht gelegt, was in Figur 3 nicht dargestellt ist.

Wie erkennbar, setzt sich der in den Figuren 2 und 3 dargestellte Schlitten aus zwei Einzelteilen zusammen, wobei ein Einzelteil, nämlich die Formelemente 50, vierfach ausgeführt sind. Das Ansetzen der Elemente 42 mit dem Klotz in den Ausnehmungen 34 bis 40 und das anschließende Verschweißen kann mit einer relativ einfach gestalteten Schweißvorrichtung durchgeführt werden. Danach sind die Rollenbolzen 48 in präziser Lage und Ausrichtung an der Frontplatte 30 angebracht.

Die Formelemente 42 können identisch sein. Für ein besseres Abrollen im Mastprofil haben die Rollenbolzen 48 oben und unten eine unterschiedliche Neigung. Die oberen haben z.B. eine Neigung von 2,5° von der Lastgabel fort und die unteren eine Neigung von z.B. 2,5° zur Gabel hin. Erzielt wird die Neigung durch unterschiedliche Rollenbolzen 48 oder durch eine unterschiedliche Neigung der Formelemente 42 gegenüber der Frontplatte 30.

Wie ersichtlich, kann statt eines Winkelelements mit ausgeprägten Schenkeln ein klotzartiges Gebilde vorgesehen werden, von dem ein erster Abschnitt den Rollenbolzen hält und ein zweiter dazu senkrechter Abschnitt mit der Frontplatte verschweißbar ist, wobei der Rollenbolzen einen Abstand vom zweiten Abschnitt bzw. seinen zu verschweißenden Teil annähernd parallel zur Frontplatte hat. Die Ausformung eines solchen Elements zwischen Rollenbolzen und zu verbindenden Teil ist frei nach Festigkeitskriterien auslegbar. Sie erfordert jedoch einen höheren Materialeinsatz.

## Patentansprüche

1. Lastteil für ein Flurförderzeug mit einem, eine aus Stahl gefertigte Frontplatte aufweisenden Lastschlitten zur Aufnahme bzw. Anbringung einer Lastgabel, wobei der Lastschlitten Rollen aufweist, die in einem Hubgerüst des Flurförderzeugs führbar sind und wobei die Rollen auf einem Rollenbolzen aus Stahl gelagert sind, der am Lastschlitten befestigt ist, **dadurch gekennzeichnet, dass** der Rollenbolzen (48) Endabschnitt eines ersten Schenkels eines winkelförmigen Formteils (46) aus Stahl ist, dessen zweiter Schenkel mit seinem Endabschnitt mit der Frontplatte (30) verbunden ist.

2. Lastteil nach Anspruch 1, **dadurch gekennzeichnet, dass** das Formteil (46) geschmiedet oder gegossen oder aus Vollmaterial durch mechanische Bearbeitung gefertigt ist.

3. Lastschlitten nach Anspruch 1 oder 2, **dadurch gekennzeichnet, dass** die Befestigung des Formteils (46) an der Frontplatte (30) durch Schweißen, Schrauben oder Nieten erfolgt.

4. Lastteil nach Anspruch 1, **dadurch gekennzeichnet, dass** der Endabschnitt des zweiten Schenkels (46) als Klotz (56) ausgebildet ist, der annähernd passend in eine Ausnehmung (34 bis 40) der Frontplatte (30) eingesetzt ist.

5. Lastteil nach Anspruch 4, **dadurch gekennzeichnet, dass** der Klotz (56) eine polygonale Umfangsfläche aufweist, wobei ihre Kanten gerundet sind.

6. Lastteil nach einem der Ansprüche 1 bis 5, **dadurch gekennzeichnet, dass** die Schweißnaht an der zugekehrten Fläche der Frontplatte (30) um den zweiten Schenkel (46) herumgelegt ist.

7. Lastteil nach einem der Ansprüche 1 bis 6, **dadurch gekennzeichnet, dass** das Formteil (42) mit dem Rollenbolzen (48) einteilig geformt ist.

8. Lastteil nach einem der Ansprüche 1 bis 7, **dadurch gekennzeichnet, dass** die vom Rollenbolzen (48) abgewandte Seite des zweiten Schenkels (46) eine Schrägfläche (54) aufweist, derart, dass die Dicke des zweiten Schenkels (46) in Richtung erstem Schenkel (44) stetig abnimmt.

9. Lastteil nach einem der Ansprüche 1 bis 8, **dadurch gekennzeichnet, dass** der an den neuen Bolzen (48) angrenzende Abschnitt des ersten Schenkels (44) im Querschnitt kreisförmig ist, mit einem größeren Durchmesser als der des Rollenbolzens (48).

10. Lastteil nach einem der Ansprüche 1 bis 7, **dadurch gekennzeichnet, dass** der Übergang vom ersten zum zweiten Schenkel (44, 46) auf der Seite des Rollenbolzens (48) gerundet ist.

11. Lastteil nach einem der Ansprüche 6 bis 10, **dadurch gekennzeichnet, dass** der zweite Schenkel (46) im Querschnitt teilweise kreisförmig ist.

12. Lastteil nach einem der Ansprüche 2 bis 11, **dadurch gekennzeichnet, dass** sich der Querschnitt vom Klotz (56) zum anschließenden Abschnitt des zweiten Schenkels (46) stufenförmig verringert.

## Claims

1. A load part for an industrial truck with a load carriage having a front plate made of steel for receiving, or respectively attaching, a fork, wherein the load carriage has rollers which can run in a mast of the industrial truck, and wherein the rollers are mounted on a roller bolt consisting of steel that is fastened to the load carriage, **characterized in that** the roller bolt (48) is the end section of a first leg of an angled molded part (46) consisting of steel whose second leg is connected by its end section to the front plate (30).

2. The load part according to claim 1, **characterized in that** the molded part (46) is a forged or cast, or is made from solid stock by mechanical processing.

3. A load carriage according to claim 1 and 2, **characterized in that** the molded part (46) is fastened to the front plate (30) by welding, screwing or riveting.

4. The load part according to claim 1, **characterized in that** the end section of the second leg (46) is designed as a block (56) that is inserted in an approximate fit in a cut-out (34 to 40) in the front plate (30).

5. The load part according to claim 4, **characterized in that** the block (56) has a polygonal peripheral surface, wherein its edges are rounded.

6. The load part according to one of claims 1 to 5, **characterized in that** the weld seam on the facing surface of the front plate (30) is placed around the second leg (46).

7. The load part according to one of claims 1 to 6, **characterized in that** the molded part (42) is formed integrally with the roller bolt (48).

8. The load part according to one of claims 1 to 7, **characterized in that** the side of the second leg (46) facing away from the roller bolt (48) has an oblique surface (54) that the thickness of the second leg (46) gradually decreases toward the first leg (44).

9. The load part according to one of claims 1 to 8, **characterized in that** the section of the first leg (44) bordering the new bolt (48) has a circular cross-section with a greater diameter than that of the roller bolt (48).

10. The load part according to one of claims 1 to 7, **characterized in that** the transition from the first to the second leg (44, 46) is rounded on the side of the roller bolt (48).

11. The load part according to one of claims 6 to 10, **characterized in that** the second leg (46) has a partially circular cross-section.

12. The load part according to one of claims 2 to 11, **characterized in that** the cross-section decreases stepwise from the block (56) to the adjacent section of the second leg (46).

## Revendications

1. Partie de chargement pour un chariot de manutention avec une plaque frontale réalisée en acier présentant des chariots porteurs de charge destinés à recevoir ou bien à monter une fourche de levage, auquel cas le chariot porteur de charge présente des roulettes qui sont susceptibles d'être guidées dans un cadre de levage du chariot de manutention et auquel cas les roulettes sont logées sur un axe de galets en acier qui est fixé sur le chariot porteur de charge, **caractérisée en ce que** l'axe de galets (48) est une partie d'extrémité d'une première traverse d'une pièce moulée angulaire (46) en acier, dont la deuxième traverse est reliée par sa partie d'extrémité à la plaque frontale (30).

2. Partie de chargement selon la revendication 1, **caractérisée en ce que** la pièce moulée (46) est forgée ou moulée ou est réalisée en un matériau plein par façonnage mécanique.

3. Chariot porteur de charge selon la revendication 1 ou 2, **caractérisé en ce que** la fixation de la pièce moulée (46) sur la plaque frontale (30) a lieu par soudage, vissage ou rivetage.

4. Partie de chargement selon la revendication 1, **caractérisée en ce que** la partie d'extrémité de la deuxième traverse (46) est conçue en tant que bloc (56) qui est inséré approximativement adapté dans une cavité (34 bis 40) de la plaque frontale (30).

5. Partie de chargement selon la revendication 4, **caractérisée en ce que** le bloc (56) présente une surface périphérique polygonale, auquel cas ses arêtes sont arrondies.

6. Partie de chargement selon l'une quelconque des revendications de 1 à 5, **caractérisée en ce que** le cordon de soudure sur la surface en regard de la plaque frontale (30) est enroulé autour de la deuxième traverse (46).

7. Partie de chargement selon l'une quelconque des revendications de 1 à 6, **caractérisée en ce que** la pièce moulée (42) est formée d'une seule pièce avec l'axe de galets (48).

8. Partie de chargement selon l'une quelconque des revendications 1 à 7, **caractérisée en ce que** le côté opposé à l'axe de galets (48) de la deuxième traverse (46) présente une surface inclinée (54), de telle sorte que l'épaisseur de la deuxième traverse (46) diminue de façon constante en direction de la première traverse (44).

9. Partie de chargement selon l'une quelconque des revendications de 1 à 8, **caractérisée en ce que** la section adjacente aux nouveaux boulons (48) de la première traverse (44) est circulaire en section transversale, avec un diamètre supérieur par rapport à celui de l'axe de galets (48).

10. Partie de chargement selon l'une quelconque des revendications de 1 à 7, **caractérisée en ce que** la transition de la première vers la deuxième traverse (44, 46) sur le côté de l'axe de galets (48) est arrondie.

11. Partie de chargement selon l'une quelconque des revendications de 6 à 10, **caractérisée en ce que** la deuxième traverse (46) est partiellement circulaire en section transversale.

12. Partie de chargement selon l'une quelconque des revendications de 2 à 11, **caractérisée en ce que** la section transversale partant du bloc (56) vers la section de la deuxième traverse (46) s'y raccordant se rétrécit progressivement.
